# FASCICULE DE BREVET EUROPEEN

(11) **EP 3 998 895 B1**
(45) Date de publication et mention de la délivrance du brevet: **26.03.2025**
(21) Numéro de dépôt: 20743644.5
(22) Date de dépôt: 16.07.2020
(51) Int. Cl.: A43B 23/02, A43B 1/04, A43B 3/00, A43B 1/028

(54) **PROCEDE DE FABRICATION D'UN ARTICLE CHAUSSANT**
VERFAHREN ZUR HERSTELLUNG EINES SCHUHARTIKELS
METHOD FOR MANUFACTURING AN ITEM OF FOOTWEAR

(30) Priorité: 17.07.2019 FR 1908054
(43) Date de publication de la demande: 25.05.2022
(73) Titulaire: Decathlon, 59650 Villeneuve d'Ascq (FR)
(72) Inventeur: TATIBOUET, Carly, 59650 Villeneuve d'Ascq (FR); MAGNARD, Anne-Claire, 59650 Villeneuve d'Ascq (FR); HUANG, Jarvis, 59650 Villeneuve d'Ascq (FR); LEE, Terry, 59650 Villeneuve d'Ascq (FR)
(74) Mandataire: Cabinet Beau de Loménie
(86) Numéro de dépôt international: PCT/EP2020/070233
(87) Numéro de publication internationale: WO 2021/009328

(56) Documents cités:
- EP-A1- 3 501 316
- US-A1- 2014 082 905
- US-A1- 2015 230 544

## Description

### Domaine Technique

La présente invention a pour objet un procédé de fabrication d'un article chaussant, en particulier pour la pratique d'un sport.

La présente invention a pour objet un procédé de fabrication d'un article chaussant, en particulier de la tige dudit article chaussant, mettant en œuvre un ou plusieurs composant(s) tricoté(s) tubulaire(s) en trois dimensions pour la réalisation d'une tige comprenant une partie de semelle intégrée.

### Technique antérieure

EP 3 501 316 A1 concerne une méthode de fabrication d'articles chaussants. 1 Les articles chaussant de l'état de la technique incluent généralement deux éléments principaux à savoir une tige et une structure de semelle. La tige est sécurisée à la structure de semelle et forme un vide ou volume d'accueil du pied à l'intérieur de l'article chaussant pour recevoir de manière sécurisée et confortable le pied. La structure de semelle est sécurisée à la zone inférieure de la tige, et est ainsi positionnée entre la tige et le sol.

Dans les articles chaussant, par exemple, pour la pratique d'un sport, la structure de semelle peut inclure une semelle intermédiaire et une semelle d'usure dont la face externe est destinée à venir en contact directement avec le sol.

La semelle intermédiaire comprend généralement un matériau en mousse polymère qui atténue les réactions d'impacts avec le sol pour diminuer les forces de retour d'impact générées sur le pied et la jambe durant la marche, la course, ou d'autres activités lors du port de l'article chaussant.

De manière additionnelle, la semelle intermédiaire peut comprendre une ou des chambre(s) remplie(s) d'un fluide, une ou des pièce(s) amortissante(s) ou d'autres éléments qui permettent d'atténuer les forces de retour d'impact et d'améliorer la stabilité ou encore d'influencer les mouvements du pied et donc la proprioception.

La semelle d'usure est sécurisée à la surface inférieure de la semelle intermédiaire et fournit une portion d'engagement du sol de la structure de semelle, laquelle portion d'engagement du sol est formée dans un matériau résistant à l'usure et durable, tel que par exemple un matériau à base de caoutchouc ou d'un élastomère synthétique. La structure de semelle peut également comprendre une doublure intérieure positionnée à l'intérieur du volume d'accueil du pied de la tige et à proximité de la surface inférieure du pied pour améliorer le confort de l'article chaussant.

La tige comprend généralement de nombreuses pièces, comme un quartier latéral, un quartier médial, un embout de protection avant, une languette, un talon, un contrefort arrière, une empeigne, un dispositif de serrage avec notamment des passants/(œillets de passage d'un lacet) et un lacet, une doublure interne et éventuellement encore d'autres pièces. Certaines de ces pièces peuvent être en plusieurs parties. La fabrication d'une chaussure nécessite ainsi d'assembler ces différentes pièces afin de former une tige en trois dimensions en découpant ces pièces et en les assemblant à plat.

La tige s'étend généralement au-dessus du coup du pied et dans les zones des orteils du pied, le long des cotés latéral et médial du pied, et autour de la zone de cheville du pied.

Selon certaines applications telles que par exemple pour le basket-ball, ou encore la randonnée, la tige peut s'étendre vers le haut et autour de la cheville pour apporter un support et une protection supplémentaire à la cheville. Le dispositif de serrage est souvent incorporé dans la tige pour ajuster la taille de la tige et ainsi permettre l'entrée et le retrait du pied du vide formé à l'intérieur de la tige. La tige peut également comprendre une languette qui s'étend sous le dispositif de serrage, par exemple le système de laçage, pour ajuster l'article chaussant, et la tige peut comprendre un élément de renfort arrière pour limiter les mouvements du talon. L'assemblage de ces différents composants/éléments /pièces nécessite beaucoup de temps et peut mener à des erreurs dans la fabrication de l'article chaussant. Le nombre potentiel d'erreurs peut être ainsi significatif et complexifier le procédé de fabrication et donc le rendre également plus coûteux.

La tige mise en forme, et donc en volume, notamment par assemblage au niveau du talon, par exemple à l'aide d'une couture, est associée de manière connue à un élément de semelle, notamment entrant dans une structure de semelle, pour délimiter un volume chaussant.

La tige peut ainsi être collée sur l'élément de semelle par une couche de colle ; elle peut être collée à une première de montage qui est relativement rigide.

Alternativement, la tige peut être assemblée à l'élément de semelle en mettant en forme la tige à l'aide de différentes coutures puis en assemblant la tige à la première de montage par couture selon la technique dite stroebel. La première de montage est dans ce cas généralement souple afin de pouvoir être cousue. La première de montage forme ainsi la partie de semelle ou fond de la tige.

Le temps et les coûts associés au transport, au stockage, à la découpe et à l'assemblage des différents composants sont très importants. De plus, lors de la découpe et de l'assemblage des composants, de nombreux déchets sont générés. Les articles chaussants avec un grand nombre de composants dans des matériaux différents sont plus difficiles à recycler car il est notamment complexe de séparer les composants pour leur recyclage. Ainsi, en diminuant le nombre de composants différents entrant dans la composition d'une chaussure il est possible de diminuer la quantité de déchets et d'améliorer l'efficacité du procédé de fabrication de tels articles chaussants et le caractère recyclable des tiges.

Il a ainsi été proposé de réaliser des articles chaussants mettant en œuvre une tige obtenue à partir de la fabrication d'un tube tricoté en trois dimensions. Ces procédés mettent en œuvre tout d'abord le tricotage de la tige primaire par tricotage d'un composant tricoté tubulaire en forme sensiblement de chaussette.

Le procédé comprend ensuite la réalisation d'une découpe longitudinale dans la partie de semelle du composant tubulaire tricoté, puis la disposition à plat de ce composant tubulaire tricoté à l'aide de la découpe longitudinale en sorte de faire apparaitre une portion plane sur laquelle un ou des composants de fonctionnalisation peuvent être disposés à plat. Ces composants de fonctionnalisation tels un logo, des éléments de renforts, des œillets de laçage, un bout dur ou encore une empeigne ou encore un renfort de talon, sont appliqués manuellement sur la portion plane du composant tubulaire tricoté puis solidarisés, par exemple par collage et/ou couture. La découpe longitudinale pratiquée dans la partie de semelle manuellement est ensuite fermée par exemple à l'aide d'une couture. On obtient alors un ensemble chaussant comprenant la tige primaire solidarisée avec un ou des composant(s) de fonctionnalisation. Cet ensemble chaussant est placé sur une préforme à la forme d'un pied, puis est thermoformé à la forme du pied de la préforme pour former la tige finale. Les dimensions de la préforme correspondant à une taille de pied donnée, de nombreuses préformes sont nécessaires. Les préformes sont en plastique ou en matériau(x) composite(s). Enfin, un élément de semelle tel qu'une semelle intermédiaire est solidarisée à la partie de semelle de la tige finale.

La réalisation d'une découpe longitudinale dans la partie de semelle du composant tubulaire tricoté afin de disposer ce dernier à plat et pouvoir réaliser sa fonctionnalisation nécessite des étapes supplémentaires.

Il existe un besoin pour un procédé de fabrication d'un article chaussant limitant le nombre d'étapes nécessaires à la fabrication d'une tige et ne dégradant pas le ou les composant(s) fonctionnel(s) mis en œuvre.

Il existe également un besoin pour un procédé de fabrication permettant de réduire le temps de fabrication, et d'améliorer la qualité de la tige obtenue.

### Exposé de l'invention

La présente invention a pour objet un procédé de fabrication d'un article chaussant, limitant le nombre de composants et/ou pièces, permettant ainsi de diminuer significativement le temps de fabrication, le nombre d'étapes de fabrication, limitant les erreurs d'assemblage, minimisant la quantité de déchets, et améliorant la qualité de la tige obtenue en termes d'aspect, et de propriétés mécaniques.

La présente invention a également pour objet un procédé offrant davantage de possibilités dans la conception esthétique de la tige, et permettant d'améliorer la stabilisation de la tige.

L'invention est telle que définie dans la revendication 1.

Avantageusement, l'ouverture de mise à plat est formée lors du tricotage de la première partie tubulaire tricotée. Ladite ouverture de mis à plat est donc tricotée. L'étape de découpe de l'ouverture de mise à plat dans la partie de semelle est ainsi supprimée. Par ailleurs, l'ouverture de mise à plat étant formée par tricotage, elle est positionnée et dimensionnée au moins sur la partie de semelle de manière reproductible évitant ainsi des erreurs lors de sa réalisation de manière manuelle.

De préférence, ladite au moins une ouverture de mise à plat comprend des bords, notamment médial et latéral disposés entre les bords avant et arrière de la partie de semelle de la première partie tubulaire tricotée, encore de préférence au moins l'un des bords, notamment médial et latéral, ne comprend pas de fils coupés.

Avantageusement, l'ouverture de mise à plat selon l'invention ne comprend pas de bords susceptibles de s'effilocher puisqu'ils ne comprennent pas de fils coupés.

De préférence, l'ouverture de mise à plat comprend au moins un segment longitudinal, s'étend selon un axe longitudinal I, parallèle ou confondu, avec l'axe longitudinal L de l'ensemble chaussant, et notamment de la tige.

Dans un mode de réalisation, l'ouverture de mise à plat comprend/(est formée de) un seul segment ou au moins deux segments, en particulier sécants, par exemple perpendiculaires ou formant une croix.

Chaque segment peut être sensiblement rectiligne ou courbe, et/ou s'étendre selon l'axe longitudinal L ou l'axe transversal T ou dans n'importe quelle direction coupant les axes longitudinal L et transversal T.

Le ou les segment(s) que comprend une ouverture de mise à plat définisse(nt) la forme de cette dernière.

On comprend dans le présent texte par « longitudinal(e) », la direction L s'étendant sur une longueur ou un axe majeur de l'article chaussant ou tige ou ensemble chaussant, ou première ou seconde partie tubulaire. Dans certains cas, la direction longitudinale peut s'étendre d'une région d'avant pied vers une région d'arrière pied de l'article chaussant ou de la tige ou de l'ensemble chaussant, ou de la première ou de la seconde partie tubulaire tricotée.

L'axe longitudinal L est sécant, notamment sensiblement perpendiculaire, à l'axe transversal T de la tige ou de l'ensemble chaussant, ou de la première ou de la seconde partie tubulaire. On comprend dans le présent texte par « latéral(e) », la direction T s'étendant sur une largeur ou un axe minoritaire de l'article chaussant ou de la tige ou de l'ensemble chaussant, ou de la première ou de la seconde partie tubulaire tricotée. La direction latérale peut ainsi s'étendre entre le côté médiale et le côté latérale de l'article chaussant.

On comprend dans le présent texte par « vertical(e) », la direction s'étendant de manière généralement perpendiculaire à la direction latérale et à la direction longitudinale.

De préférence, l'axe longitudinal L correspond à l'axe de symétrie longitudinale de la tige ou ensemble chaussant.

Lors de l'étape (iii) de fonctionnalisation, le ou les composant(s) fonctionnel(s) peut/peuvent être maintenu(s) disposé(s) sur la première partie tubulaire tricotée et/ou la seconde partie tubulaire tricotée par couture et/ou collage et/ou par une soudure notamment thermique, en particulier par ultrasons, à l'aide d'un ou plusieurs point(s) de maintien ; notamment par un ou plusieurs point(s) de couture et/ou un ou plusieurs point(s) de colle et/ou un ou plusieurs point(s) de soudure, par exemple de soudure par ultrasons. Cette disposition permet de maintenir le ou les composant(s) de fonctionnalisation dans son ou ses emplacement(s) de fonctionnalisation, éventuellement en attendant une solidarisation complète lors de l'étape (iv) de thermoformage.

Lors de l'étape (iii) de fonctionnalisation, le ou les composant(s) fonctionnel(s) peut/peuvent être solidarisé(s) disposé(s) sur la première partie tubulaire tricotée et/ou la seconde partie tubulaire tricotée par couture et/ou collage et/ou par une soudure, notamment thermique, en particulier par ultrasons.

Par définition, le thermoformage implique l'application de chaleur à l'ensemble chaussant, et ce pendant une durée et à une température suffisantes pour obtenir le thermoformage de l'ensemble chaussant à la forme de pied de la préforme. De préférence, la ou les température(s) appliquée(s) lors de l'étape de transformation (iv) est/sont supérieure(s) ou égale(s) à la ou les température(s) de fusion et/ou de ramollissement de la ou des portion(s) thermofusible(s) de la première partie tubulaire tricotée et/ou de la seconde partie tubulaire tricotée.

La ou les portion(s) thermofusible(s) est/sont répartie(s) sur la première partie tubulaire tricotée, et éventuellement la seconde partie tubulaire tricotée (définie ci-après), en sorte de permettre le thermoformage.

L'étape de transformation (iv) permet par apport de chaleur de faire fusionner/ramollir la ou les portion(s) thermofusible(s), l'ensemble chaussant est également comprimé et plaqué contre la surface extérieure de la préforme. Suite au refroidissement de l'ensemble chaussant, notamment à la température ambiante, maintenu en pression contre la surface extérieure de la préforme, l'ensemble chaussant conserve alors définitivement la forme de pied de la préforme. La fusion ou le ramollissement, puis le refroidissement, d'une ou plusieurs portions thermofusible(s) permet d'impartir à l'ensemble chaussant la forme de pied de la préforme, et éventuellement de solidariser le ou les composant(s) fonctionnel(s) à la première partie tubulaire.

Le thermoformage peut être effectué en appliquant une ou plusieurs source(s) de chaleur à l'ensemble chaussant placé sur la préforme, par exemple à l'aide d'un fer manuellement.

De préférence, le thermoformage est effectué en plaçant l'ensemble chaussant dans un volume de moulage délimité d'une part entre la surface extérieure de la préforme, et d'autre part, avec l'empreinte complémentaire de la forme de pied de la préforme formée par un moule, notamment en au moins deux parties, ou formée par une membrane flexible et déformable (en particulier étanche à l'air). Cette disposition permet une meilleur répartition de la chaleur, et permet d'appliquer une pression sur l'ensemble chaussant par l'intermédiaire du moule ou de la membrane afin qu'il épouse parfaitement la surface extérieure de la préforme.

La membrane peut être dans un matériau flexible et déformable, par exemple en silicone ou en polyuréthane. La membrane est par définition étaenche à l'air. L'ouverture de mise à plat est traversante (et donc notamment le ou les segment(s) qu'elle comprend), elle débouche donc à la fois sur la face interne (et donc le volume intérieur d'accueil du pied) et la face externe de la partie de semelle de la première enveloppe tubulaire tricotée.

De préférence, l'ouverture de mise à plat est formée d'un segment longitudinal ayant une longueur I1 supérieure ou égale à 50%, encore de préférence supérieure ou égale à 70%, notamment inférieure ou égale à 90%, à la longueur de la partie de semelle comprenant ladite ouverture de mise à plat. La longueur de la partie de semelle est calculée comme étant la plus grande longueur mesurée entre les bords avant et arrière de la partie de semelle. Dans un mode de réalisation, lesdites ouvertures de mise à plat sont disposées dans la partie de semelle de la première partie tubulaire tricotée et dans la partie de semelle de la seconde partie tubulaire tricotée.

Dans un mode de réalisation, ladite au moins une ouverture de mise à plat est disposée dans la partie de semelle de la première partie tubulaire tricotée et s'étend également dans la partie arrière, et éventuellement dans la partie de jambe arrière (par exemple s'agissant d'un article chaussant de type botte), de la première (et éventuellement de la seconde) partie tubulaire tricotée.

Le ou les composant(s) fonctionnel(s) peut/peuvent être solidarisé(s) par l'intermédiaire de la ou des portion(s) thermofusible(s) que comprend/comprennent la première partie tubulaire tricotée et/ou la seconde partie tubulaire tricotée (définie ci-après), et/ou la ou les portion(s) thermofusible(s) que comprend/comprennent le ou les composant(s) fonctionnel(s) lui/eux-même(s), et/ou un ou des moyen(s) adhésif(s), notamment au moins en partie thermofusible(s). Dans ce dernier cas, le ou les moyen(s) adhésif(s) est/sont considéré(s) comme équivalent(s) à un ou des composant(s) fonctionnel(s) selon l'invention ayant une fonction de solidarisation intermédiaire.

Le ou les composant(s) fonctionnel(s) selon l'invention a/ont au moins une fonction choisie parmi les fonctions suivantes : amorti, renfort, adhésion, revêtement de protection continu ou discontinu, esthétique, ou une combinaison de ces dernières.

La première partie tubulaire tricotée, et/ou la seconde partie tubulaire tricotée (définie ci-après) peut être tricotée sur un métier à tricoter rectiligne double fonture, ou sur un métier à tricoter circulaire.

De préférence, la première partie tubulaire tricotée et/ou la seconde partie tubulaire tricotée est / sont chacun(e), une enveloppe comprenant une partie de semelle (destinée à venir sous le pied du porteur), une partie latérale (destinée à venir en contact avec le côté latéral du pied du porteur), une partie médiale (destinée à venir en contact avec le côté médial du pied du porteur), une partie avant dans le prolongement des parties médiale, latérale et de semelle (destinée à recouvrir l'avant du pied), et une partie arrière dans le prolongement des parties médiale, latérale et de semelle (destinée à recouvrir l'arrière du pied, et donc le talon, et éventuellement la cheville). L'enveloppe peut être agencée en sorte de recouvrir tout ou partie de la cheville et éventuellement s'étendre au-dessus de la malléole.

La partie avant de l'enveloppe peut comprendre une languette et une poche distale destinée à recevoir les orteils. La languette peut être solidaire de la partie avant uniquement selon son bord avant ou solidaire de la partie avant, en sus de son bord avant, selon ses bords latéral et médial respectivement aux parties latérale et médiale.

La partie arrière peut comprendre une poche configurée pour recevoir le talon.

L'enveloppe délimite de préférence un volume ou vide destiné à accueillir le pied du porteur. Dans un mode de réalisation, la première partie tubulaire tricotée est de construction tricotée unitaire avec l'enveloppe tricotée en sorte que l'enveloppe et la première partie tubulaire tricotée comprennent une pièce tricotée unique.

Dans un mode de réalisation, la seconde partie tubulaire tricotée est de construction tricotée unitaire avec l'enveloppe tricotée en sorte que l'enveloppe et la seconde partie tubulaire tricotée sont dans une seule pièce tricotée. Dans ce cas, la pièce tricotée formant la seconde partie tubulaire tricotée et la pièce tricotée formant la première partie tubulaire tricotée sont solidarisées l'une à l'autre, notamment lors de l'étape (iv) de transformation, par exemple par couture.

Dans un autre mode de réalisation, la première partie tubulaire tricotée et la seconde partie tubulaire tricotée sont chacune dans une enveloppe, les deux enveloppes étant de construction tricotée unitaire avec leurs première et seconde parties tubulaires tricotées respectives en sorte de comprendre une pièce tricotée unique.

La première partie tubulaire tricotée et/ou la seconde partie tubulaire tricotée comprend/comprennent un ou plusieurs fils, notamment assemblés mécaniquement par tricotage.

Le ou les fils peut/peuvent être sélectionné(s), indépendamment, parmi : un ou des fils monofilamentaire(s), un ou des fil(s) filés de fibres, un ou des fil(s) multifilamentaire, et une combinaison de ces derniers.

Le ou les fil(s) peut/peuvent être des fils non thermofusible(s), au moins partiellement thermofusible(s) ou totalement thermofusible(s), ou un mélange de ces derniers.

Ainsi, la première partie tubulaire tricotée et/ou la seconde partie tubulaire tricotée comprend/comprennent (chacune) un ou des fil(s) au moins en partie thermofusible(s), et/ou un ou des fil(s) non thermofusible(s).

On comprend dans le présent texte par tout matériau, fil, portion, premier composant, ou équivalent, thermofusible, que ce dernier est configuré pour être fondu ou à tout le moins suffisamment ramolli lors de l'étape de transformation (iii) afin de permettre le thermoformage de l'ensemble chaussant, et éventuellement la solidarisation des première et seconde partie(s) tubulaire(s) entre-elles.

L'ensemble chaussant peut ainsi comprendre un ou plusieurs matériau(x) fusible(s) par nature par application de chaleur (et donc au sens strict thermofusible(s)) mais qui ne seront pas activé(s) lors de l'étape (iv) car leur(s) température(s) de fusion est/sont supérieure(s) à la ou aux température(s) de chauffage mise(s) en œuvre lors de l'étape (iv). Ce(s) matériau(x) est/sont considéré(s) dans le présent texte comme étant non thermofusible(s). Les fils thermo fusibles, notamment au moins partiellement, peuvent être des fils comprenant au moins deux composants, notamment du type bi-composants, un premier composant ayant une température de fusion inférieure ou égale à la ou les température(s) de chauffage mise(s) en œuvre lors de l'étape (iv), et un second composant ayant une température de fusion ou de dégradation donnée supérieure à la ou les température(s) de chauffage mise(s) en œuvre lors de l'étape (iv).

Les fils thermo fusibles peuvent être des fils mono composant dont la température de fusion est inférieure ou égale à la ou les température(s) de chauffage mise(s) en œuvre lors de l'étape (iv).

Les fils bi composants peuvent être du type cœur-manteau, le cœur étant formé du second composant et le manteau étant formé du premier composant.

Le premier composant peut être choisi parmi les polyuréthanes, notamment les polyuréthanes thermoplastiques ; les polyamides, tels que le polyamide 6 ou 66 ; les polyoléfines, tels que le polypropylène (PP) ou le polyéthylène (PE) ; de préférence parmi les polyuréthanes.

Le second composant peut être choisi parmi les polyoléfines, tels que le polyéthylène haute densité ; les polyamides, tels que le polyamide 4-6, le polyamide 6 ou 6-6 ; les polyesters, tel que le polyéthylène téréphtalate.

Les fils bi composants peuvent être du type cœur-manteau, le cœur étant formé du second composant et le manteau étant formé du premier composant.

Le premier composant et/ou le second composant peut/peuvent être coloré(s) ou incolore(s) et/ou opaque(s) ou transparent(s).

De préférence, le ou les composant(s) thermofusible(s) ont une température de fusion ou de ramollissement inférieur(s) ou égale(s) à la ou les température(s) de chauffage.

De préférence, la ou les température(s) de chauffage appliquée(s) à l'ensemble chaussant lors de l'étape de transformation (iii) est/sont supérieure(s) ou égale(s) à 80°C, encore de préférence supérieure(s) ou égale(s) à 90°C, préférentiellement supérieure(s) ou égale(s) à 100°C.

De préférence, la ou les température(s) de chauffage appliquée(s) à l'ensemble chaussant lors de l'étape de transformation (iii) est/sont inférieure(s) ou égale(s) à 250°C, encore de préférence inférieure(s) ou égale(s) à 200°C, préférentiellement inférieure(s) ou égale(s) à 180°C.

Le ou les fils, en particulier non thermofusible(s), peut/peuvent comprendre un ou plusieurs matériau(x) choisi(s), indépendamment, parmi les matériaux synthétiques, artificiels (par exemple le lyocell ou la viscose), naturels, minéraux ou inorganiques, et une combinaison de ces derniers, de préférence parmi les matériaux synthétiques, artificiels et naturels, notamment synthétiques.

Le ou les matériau(x) synthétiques comprennent de préférence : les polyesters, notamment le polyéthylène téréphtalate (PET) et le polybutylène téréphtalate (PBT) ; les polyamides (tels que le PA 6, le PA 6-6, le PA 12, le PA 4-6) ; les polyoléfines (le polypropylène, le polyéthylène, le PEEK, le PEUHMW) ; les aramides, notamment le méta-aramide ou le para-aramide ou un mélange de ces derniers ; les acétates de vinyle (par exemple l'EVA), les polyacryliques (par exemple le polyacrylonitrile) ; les élastomères ; les élasthannes, ou un mélange de ces derniers, de préférence il s'agit des polyesters et des polyoléfines.

Le ou les matériau(x) naturelle(s) comprennent de préférence : le coton, la viscose, le lin, le sisal, la laine, la jute, la soie, le chanvre.

Le ou les matériau(x) minéral(aux) ou inorganique(s) comprennent de préférence: le carbone, des fibres minérales, telle que la fibre de roche, le verre.

Les fils mono filamentaires ont de préférence un diamètre supérieur à 0,01 mm et inférieur ou égal à 5 mm, encore de préférence supérieur ou égal à 0,1 mm et inférieur ou égal à 2 mm.

Les fils multi filamentaires et/ou fils filés de fibres ont de préférence un titre supérieur ou égal à 10 dtex et inférieur ou égal à 1 000 dtex, encore de préférence supérieur ou égal à 30 dtex et inférieur ou égal à 500 dtex.

Les fils multi filamentaires peuvent être des fils texturés FDY (Full Drawn Yarn), DTY (Draw Textured Yarn) ou encore POY (Partially Oriented Yarn), ou un mélange de ces derniers.

Le ou les première et seconde partie(s) tubulaire(s) tricotée(s) peut/peuvent également comprendre un ou plusieurs fil(s) élastique(s), notamment en élasthanne.

Dans un mode de réalisation, la préforme comprend un volume intérieur et des perforations débouchant sur sa surface extérieure, ledit volume intérieur et les perforations sont en liaison fluidique, de préférence les perforations débouchent dans le volume intérieur de la préforme.

De préférence, les perforations sont réparties sur l'intégralité de la surface extérieure de la préforme destinée à venir en contact avec l'ensemble chaussant.

La préforme comprend une partie de semelle (destinée à venir en contact avec la partie de semelle de l'enveloppe définie ci-avant), une partie latérale (destinée à venir en contact avec le côté latéral de l'enveloppe définie ci-avant), une partie médiale (destinée à venir en contact avec le côté médial de l'enveloppe définie ci-avant), une partie avant dans le prolongement des parties médiale, latérale et de semelle (destinée à recouvrir l'avant du pied de l'enveloppe définie ci-avant), et une partie arrière dans le prolongement des parties médiale, latérale et de semelle (destinée à recouvrir l'arrière du pied, et donc le talon, et éventuellement la cheville de l'enveloppe définie ci-avant).

Dans un mode de réalisation, préféré, la préforme comprend des perforations dans au moins l'une des parties précitées, en particulier dans chacune des parties précitées.

De préférence, les perforations comprennent des perforations sensiblement circulaires.

Dans un mode de réalisation, préféré, les perforations comprennent (ou sont constituées) des perforations dont la plus grande dimension est circonscrite dans un cercle dont le diamètre est supérieure à 1 mm, encore de préférence supérieur ou égal à 3 mm, préférentiellement supérieur ou égal à 6 mm, notamment inférieur ou égal à 20 mm, en particulier inférieur ou égal à 10 mm.

Dans un mode de réalisation, le rapport de la somme totale (cm²) des surfaces des perforations (cm²) sur la surface totale (cm²) de la surface extérieure (cm²) de la préforme est inférieur ou égal à 60%, de préférence inférieur ou égal à 40%, encore de préférence inférieur ou égal à 25%, notamment supérieur ou égal à 10%.

La chaleur circule en effet à travers l'ensemble chaussant mais également à travers les perforations de la préforme vers son volume intérieur, et inversement de son volume intérieur, à travers les perforations vers l'ensemble chaussant.

Cette disposition permet d'améliorer davantage les qualités esthétiques et mécaniques de la tige par la distribution homogène de chaleur, et éventuellement d'un flux de gaz(x), notamment de vapeur d'eau, combinées, sur l'ensemble chaussant.

Dans un mode de réalisation, un flux de gaz(s), notamment de la vapeur d'eau, est envoyé(e) sur l'ensemble chaussant lors de l'étape (iv) de transformation, notamment à travers les perforations de la préforme. Cette disposition permet d'assouplir la tige obtenue. La tige obtenue a une forme encore plus régulière, et donc un meilleur aspect, et ses propriétés mécaniques sont améliorées (par exemple meilleur reproductibilité de la résistance à la déchirure, de l'allongement à rupture, meilleur résistance au pelage). La tige obtenue présente également un toucher amélioré, en particulier un toucher plus souple. Enfin, la solidarisation, telle qu'évoquée ci-avant par la fusion de portion(s) thermofusible(s), est encore renforcée.

Une explication, non exhaustive de ces effets techniques, et non limitative de la présente invention, serait que la vapeur d'eau agirait tel un plastifiant sur les éléments textiles et/ou polymériques que l'ensemble chaussant comprend, en particulier les première et/ou seconde partie(s) tubulaire(s) tricotée(s).

Dans une variante, la surface extérieure de la préforme comprend au moins un métal.

Dans une variante, la surface extérieure de la préforme comprend au moins un alliage métallique, en particulier un alliage ferreux ou non ferreux.

Les deux dispositions précédentes permettent de réduire considérablement la durée de l'étape (iii) car le dit moins un métal ou le ou les alliage(s) métallique(s), a/ont une meilleur conductivité thermique que les préformes en plastique ou composites de l'état de la technique.

On comprend par métal dans le présent, tout métal considéré comme appartenant à la famille des métaux répertoriés dans la classification périodique des éléments de Mendeleiev. A titre d'exemple, il a été observé une réduction du temps de thermoformage par deux avec l'utilisation de la préforme selon l'invention, en passant de 80 secondes à moins de 40 secondes.

En particulier, l'intégralité de la surface extérieure de la préforme comprend au moins un métal ou un alliage métallique.

Dans un mode de réalisation, la préforme, en entier, est dans au moins un métal ou un alliage métallique, ou éventuellement dans un matériau vitrocéramique.

Ledit au moins un métal ou alliage métallique est de préférence choisi parmi : l'aluminium, le fer, l'acier inoxydable, ou une combinaison de ces derniers.

Dans une variante, la surface extérieure de la préforme comprend un matériau vitrocéramique, en particulier la surface extérieure de la préforme est constituée d'un matériau vitrocéramique.

Dans une variante, la préforme, en particulier sa surface extérieure, subit un traitement de surface physique et/ou chimique.

Cette disposition permet de conférer à la préforme une ou des propriété(s) thermique(s) et/ou mécanique(s) additionnelle(s), notamment pour améliorer des propriétés de résistance à la corrosion, à l'usure ou au choc optimisant l'utilisation de la préforme.

Dans une variante, la partie de semelle de la première partie tubulaire comprend un bord arrière et un bord avant, et l'ouverture de mise à plat s'étend longitudinalement entre le bord arrière et le bord avant.

La première partie tubulaire tricotée est disposée sensiblement à plat, lors de l'étape (iii), sur un support, en sorte de présenter une portion plane supérieure à fonctionnaliser opposée à une portion plane inférieure comprenant ladite ouverture de mise à plat.

Il est ainsi possible de fonctionnaliser la face interne et/ou la face externe de la portion plane supérieure par la disposition et la solidarisation d'un ou plusieurs composant(s) fonctionnel(s).Dans une variante, ladite au moins une ouverture de mise à plat est fermée avant l'étape de transformation (iv) en une tige, notamment par couture.

De préférence, le bord latéral et le bord médial de l'ouverture de mise à plat, c'est-à-dire d'au moins un segment, sont solidarisés bord à bord.

Dans une variante, le procédé comprend la fourniture d'une seconde partie tubulaire tricotée, comprenant éventuellement au moins une portion thermofusible, et l'ensemble chaussant à l'étape (iv) comprend les première et seconde parties tubulaires tricotées, au moins en partie, superposées, en liaison avec un ou plusieurs composant(s) fonctionnel(s). Dans un mode de réalisation, la partie de semelle de la seconde partie tubulaire tricotée comprend au moins une ouverture de mise à plat (similaire à celle ménagée dans la première partie tubulaire tricotée), notamment de construction tricotée unitaire avec la seconde partie tubulaire tricotée. Cette ouverture de mise à plat est donc formée également lors du tricotage de la seconde partie et permet la mise à plat de la seconde partie afin de la fonctionnaliser lors de l'étape (iii).

Bien sûr s'il n'est pas nécessaire de fonctionnaliser la seconde partie tubulaire tricotée, cette dernière ne comprend pas d'ouverture de mise à plat.

Dans une variante, l'étape (iv) de transformation permet la solidarisation, au moins partielle des première et seconde parties tubulaires tricotées entre-elles.

Les première et seconde parties tubulaires tricotées sont solidarisées suite à la fusion d'une ou plusieurs portion(s) thermofusible(s), que comprend au moins l'une des première et seconde parties tubulaires.

De préférence, au moins une portion de la face externe de la seconde partie tubulaire tricotée est solidarisée à au moins une portion de la face interne de la première partie tubulaire tricotée, lesdites portions de solidarisation comprennent des fils au moins en partie thermofondus. Dans ce cas, la première partie tubulaire tricotée forme une couche externe de l'ensemble chaussant. L'agencement inverse est également possible, la seconde partie tubulaire tricotée forme une couche externe de l'ensemble chaussant.

Dans une variante, un composant fonctionnel, choisi parmi le ou les composant(s) fonctionnel(s), est disposé sur au moins une face choisie parmi : la face externe de la première partie tubulaire tricotée, la face interne de la première partie tubulaire tricotée, ou une combinaison de ces dernières.

Dans une variante, un composant fonctionnel, choisi parmi le ou les composant(s) fonctionnel(s), est disposé sur au moins une face choisie parmi : la face externe de la seconde partie tubulaire tricotée, la face interne de la seconde partie tubulaire tricotée, ou une combinaison de ces dernières.

Dans une variante, un composant fonctionnel, choisi parmi le ou les composant(s) fonctionnel(s), est un film comprenant au moins un matériau thermofusible.

Dans une variante, après l'étape (iv), ledit film forme un revêtement (ou a des dimensions déterminées en sorte de former un revêtement) recouvrant au moins 10%, de préférence au moins 25%, encore de préférence au moins 40%, préférentiellement au moins 50%, encore plus préférentiellement au moins 70%, notamment au moins 80%, ou 98% à +/- 2% près, de la surface extérieure de la tige (ou de la première ou seconde partie tubulaire tricotée), à l'exception de la surface extérieure de la partie de semelle de la tige (ou encore de la première ou seconde partie tubulaire tricotée).

Dans une sous-variante, ledit film forme un revêtement recouvrant au plus 50%, de préférence au plus 30%, de la surface extérieure de la tige (ou de la première ou seconde partie tubulaire tricotée), à l'exception de la surface extérieure de la partie de semelle de la tige (ou encore de la première ou seconde partie tubulaire tricotée).

Le revêtement peut être continu ou discontinu, et/ou sous forme de motif(s) (identique(s) ou différent(s)) et/ou de point(s), mais couvrant globalement le % de surface extérieure précitée).

En effet, la portion plane supérieure n'étant pas totalement accessible, il n'est pas possible de disposer un film recouvrant une surface importante de la surface extérieure de la tige.

Dans une variante, l'un au moins du ou des composant(s) fonctionnel(s) est choisi parmi : un film polymérique au moins en partie thermofusible, un élément de renfort de talon, un logo, un élément esthétique, un bout dur, un élément de renfort d'une zone de laçage, un élément amortissant, une partie tubulaire tricotée auxiliaire, un élément textile, ou une combinaison de ces derniers.

Dans un mode de réalisation, l'un au moins du ou des composant(s) fonctionnel(s) est un élément amortissant, notamment une mousse.

Dans un mode de réalisation, l'un au moins du ou des composant(s) fonctionnel(s) est choisi parmi : un film polymérique au moins en partie thermofusible, un élément de renfort de talon, un logo, un élément esthétique, un bout dur, un élément de renfort d'une zone de laçage, ou une combinaison de ces derniers.

L'élément textile peut comprendre un élément tissé, tricoté, nontissé ou une combinaison de ces derniers.

La partie tubulaire tricotée auxiliaire peut être identique ou différente de la première partie tubulaire tricotée. La description relative à la première ou seconde partie tubulaire s'applique à la partie tubulaire auxiliaire.

Dans une variante, le procédé comprend la fourniture d'un composant tubulaire tricotée, et la première partie tubulaire tricotée et la seconde partie tubulaire tricotée sont de construction tricotée unitaire avec le composant tubulaire tricotée en sorte de former un élément en une pièce tricotée.

Dans une variante, le procédé comprend la disposition d'au moins un composant fonctionnel entre la première partie tubulaire tricotée et la seconde partie tubulaire tricotée, notamment lors de l'étape (iii) et/ou lors de l'étape (iv).

Dans une variante, la première partie tubulaire tricotée forme une couche externe de la tige et la seconde partie tubulaire tricotée forme une couche interne de la tige.

L'inverse est également possible. La première tubulaire tricotée forme une couche interne de la tige, et la seconde partie tubulaire tricotée forme une couche externe de la tige.

Dans une variante, la première partie tubulaire tricotée comprend un ou plusieurs fil(s) au moins en partie thermofusible(s), le rapport de la masse du ou des fil(s) au moins en partie thermofusible(s) sur la masse totale de la première partie tubulaire tricotée, est supérieur ou égal à 20%, de préférence supérieur ou égal à 40%, encore de préférence supérieur ou égal à 60%, notamment supérieur ou égal à 80%.

Dans une variante, la seconde partie tubulaire tricotée comprend un ou plusieurs fil(s) thermofusible(s), le rapport de la masse du ou des fil(s) au moins en partie thermofusible(s) sur la masse totale de la seconde partie tubulaire tricotée, est inférieur ou égal à 80%, de préférence inférieur ou égal à 60%, encore de préférence est inférieur ou égal à 40%, notamment inférieur ou égal à 20%.

Dans une variante, la première partie tubulaire tricotée comprend une zone d'ouverture d'introduction du pied et la seconde partie tubulaire tricotée comprend une zone d'ouverture d'introduction du pied, lesdites zones d'introduction d'ouverture du pied sont superposées. Dans une variante, le ou les fil(s) au moins partiellement thermofusible(s) forme(nt) ladite au moins une portion thermofusible, de préférence ayant une température de fusion ou de ramollissement inférieure ou égale à T1, laquelle est de préférence inférieure ou égale à la ou les température(s) de chauffage.

Dans une variante, l'étape (iv) comprend le chauffage de la préforme à une température de chauffage supérieure ou égale à Tp, avec Tp≥T1.

Dans une variante, l'étape (iv) comprend le chauffage du volume de moulage à une température de chauffage supérieure ou égale à Tvm, avec Tvm≥T1.

Les températures Tp et Tvm peuvent être identiques ou différentes.

Dans une variante, la tige obtenue à l'étape (iv) comprend une partie de semelle, et le procédé comprend la solidarisation d'au moins un élément de semelle choisie parmi une semelle intermédiaire, et une semelle d'usure à ladite partie de semelle.

### Brève description des dessins

L'invention sera mieux comprise à la lecture de la description qui suit d'un mode de réalisation de l'invention donné à titre d'exemple non limitatif, en référence aux dessins annexés, sur lesquels :
[Fig. 1] la figure **1** illustre un premier exemple de composant tricoté tubulaire comprenant des première et seconde parties tubulaires tricotées;
[Fig. 2] la figure **2** illustre la première partie tubulaire tricotée du composant représenté à la figure 1, vue de dessous;
[Fig. 3] la figure **3** représente un second exemple de composant tubulaire tricotée;
[Fig. 4] la figure **4** représente la première partie tubulaire tricotée du composant représenté à la figure 1 mise à plat partiellement sur un support vue de dessus;
[Fig. 5] la figure **5** illustre la première partie tubulaire tricotée du composant représenté à la figure 1 mise à plat partiellement sur un support vue de dessous; et
[Fig. 6] la figure **6** illustre l'ouverture longitudinale de mise à plat fermée de la partie de semelle de la première partie tubulaire tricotée du composant de la figure 1;
[Fig. 7] la figure 7 illustre un exemple d'ensemble chaussant disposé sur la surface extérieure d'une préforme, en coupe longitudinale;
[Fig. 8] la figure 8 illustre l'ensemble chaussant disposé sur la surface extérieure d'une préforme disposé dans un volume de moulage pour l'étape (iv);
[Fig. 9] la figure 9 illustre un exemple d'article chaussant selon l'invention comprenant une tige obtenue à l'issue de l'étape de transformation (iv).

### Description des modes de réalisation

La figure 1 représente un premier exemple de composant tubulaire tricotée 10 en une seule pièce 15, comprenant une première partie tubulaire tricotée 20 et une seconde partie tubulaire tricotée 30, chacune étant coudée. Le composant tubulaire tricotée 10 a ainsi sensiblement une forme en U. Les première et seconde pièces tubulaires tricotées 20,30 sont de construction tricotée unitaire avec le composant tubulaire tricotée 10. La première partie tubulaire tricotée 20 comprend une extrémité distale ouverte 22, qui sera de préférence fermée par une couture avant la disposition sur la préforme 50, une extrémité proximale ouverte 24 délimitant une zone d'introduction du pied 26, ainsi qu'un volume d'accueil 28 du pied. La seconde partie tubulaire tricotée 30 comprend une extrémité distale 32 fermée lors du tricotage du composant tubulaire 10, et une extrémité proximale 34 ouverte délimitant une zone d'introduction du pied 36 ainsi qu'un volume d'accueil 38 du pied. De préférence, les première et seconde parties tubulaires tricotées 20,30 comprennent des zones de talon respectives 25,35 destinées à recevoir le talon du pied de l'utilisateur. Il est déterminée, lors de la programmation du métier à tricoter pour tricoter le composant tubulaire tricotée 10, le zonage des première et seconde parties tubulaires tricotées 20,30 selon différents schémas de mailles (jersey envers, jersey endroit, mailles côtelées, ...) et différents types de fils (de par leur nature et/ou leur couleur et/ou leur transparence et/ou leur titre (dtex)). Il est ainsi possible de faire varier le relief, l'épaisseur, l'esthétisme, et la fonctionnalité de la ou des zones déterminée(s), et ce pour la première partie tubulaire tricotée 20 et la seconde partie tubulaire tricotée 30, indépendamment l'une de l'autre.

De manière alternative, une seule des première et seconde parties tubulaires 20 et 30 peut comprendre une portion coudée en sorte que le composant tubulaire 10 a une forme générale en L.

La première partie tubulaire tricotée 20 comprend des fils au moins en partie thermofusibles disposés dans une ou plusieurs portions. La seconde partie tubulaire tricotée 30 peut comprendre également une ou plusieurs portions thermofusible(s) formées de fils au moins en partie thermofusibles. Les fils au moins en partie thermofusibles représentent, par exemple au moins 30% en masse, et au plus 60% en masse, de la masse totale de la première partie tubulaire tricotée, et sont répartis sur l'intégralité de cette dernière. De manière alternative, la première enveloppe tricotée 20 est constituée essentiellement de fils thermofusibles.

Les fils au moins en partie thermofusibles représentent, par exemple au moins 50% en masse, et au plus 80% en masse, de la masse totale de la seconde partie tubulaire tricotée, et sont répartis sur l'intégralité de cette dernière. Cette disposition peut bien sur varier selon la stabilité, et la souplesse recherchées.

La figure 2 représente la première partie tubulaire tricotée 20 vue de dessous dont la partie de semelle 27 comprend une ouverture longitudinale 29 de mise à plat disposée entre les bords avant 27a et arrière 27b. L'ouverture longitudinale 29 est traversante, c'est-à-dire qu'elle débouche à la fois sur la face externe 21 et la face interne 23 de la première partie tubulaire tricotée 20. L'ouverture 29 est formée d'un seul segment sensiblement rectiligne. L'ouverture longitudinale 29 est délimitée par un bord médial 29a et un bord latéral 29b, et a une longueur I1 comprise entre 50% et 90% de la longueur p de la partie de semelle 27, de préférence entre 60% et 80% de la longueur p.

La figure 3 représente un second exemple de composant tubulaire tricoté 100 également en une seule pièce 150, comprenant des première et seconde parties tubulaires tricotées 200 et 300. Le composant tubulaire tricoté 100 est sensiblement rectiligne, les première et seconde portions tubulaires 200 et 300 ne comprenant pas de portions coudées. La partie de semelle 270 comprend une ouverture longitudinale 290 similaire à l'ouverture longitudinale 29.

L'ouverture longitudinale 29 du composant tubulaire tricotée 10 permet de mettre à plat la première partie tubulaire 20 sur un support S tel que représenté à la figure 4 vue de dessus pour sa fonctionnalisation, ici de la face externe 21 des parties d'avant-pied, médial et latérale de la première partie tubulaire tricotée 20. La figure 4 représente ainsi une portion plane supérieure 42 de la première partie tubulaire tricotée 20, opposée à une portion inférieure plane 44 représentée à la figure 5. L'extrémité distale ouverte 22 peut être fermée avant ou après l'étape de fonctionnalisation (iii) pour former la pointe de pied recevant les orteils de la première partie tubulaire tricotée 20. Avantageusement, l'ouverture longitudinale 29 de mise à plat est formée lors du tricotage de la première partie tubulaire tricotée 20, et donc du tricotage du composant tubulaire tricotée 10. Les bords médial et latéral 29a et 29b ne comprennent pas de préférence de fils coupés, ils peuvent être par exemple formés par report de mailles, de sorte qu'ils ne risquent pas de s'effilocher. L'effilochage des bords pourrait en effet altérer la structure de la partie de semelle 27 et se propager vers les autres parties de la première partie tubulaire tricotée 20. L'ouverture longitudinale 29 formée par tricotage permet de supprimer une étape de découpe, de former une ouverture dont le positionnement et la taille sont reproductibles mais également d'améliorer la stabilité de la structure lors de la fonctionnalisation à plat.

Quatre composants fonctionnels 75 sont solidarisés à la face externe 21, par exemple par une couture, ou une soudure (notamment thermique, par exemple par ultrasons) ou à l'aide d'un agent adhésif. Les composants fonctionnels 75 sont cités à titre non limitatif à des fins d'illustration, d'autres composants fonctionnels pourraient être mis en œuvre et selon des régions différentes sur la face externe 21 et/ou la face interne 23 de la première partie tubulaire tricotée 20. La taille et l'emplacement retenu pour les composants fonctionnels sont cependant limités à la surface disponible plane représentée à la figure 4. La seconde partie tubulaire tricotée 30 n'est pas représentée pour des raisons de simplification sur les figures 4 et 5. Ici la face externe 23 est disponible pour sa fonctionnalisation mais la première partie tubulaire tricotée 20 pourrait être retournée et mise à plat pour fonctionnaliser sa face interne 21. Tel que cela est visible sur la figure 7, l'ensemble chaussant 40 comprend également un composant fonctionnel 60 qui est un renfort de talon et un composant fonctionnel 70 qui est un élément amortissant de cou-de-pied. Les composants fonctionnels 60 et 70 sont disposés entre les première et seconde parties tubulaires tricotées 20 et 30, respectivement entre les parties d'avant pied et les parties d'arrière pied au niveau du talon. Le composant fonctionnel 60 s'étend à la verticale de l'axe longitudinale L. Ces composants 70 et 60 ne sont pas représentés sur les figures 4 et 5 pour des raisons de simplification, mais sont de préférence solidarisés à la face interne 23 de la portion plane supérieure 42 de la première partie tubulaire tricote 20.

L'ouverture longitudinale 29 est ensuite fermée, notamment à l'aide d'une couture 35 afin de remettre en volume l'ensemble chaussant 40 puis l'ensemble chaussant 40 est placé sur une préforme 50 tel que représenté à la figure 7 afin de subir une étape de transformation (iv) au-cours de laquelle la préforme 50 revêtue de l'ensemble chaussant 40 est placée dans un volume de moulage 80. Le volume de moulage 80 est délimité entre d'une part la préforme 50 revêtue de l'ensemble chaussant 40, et d'autre part, le volume formé par un moule 90 en deux parties 95 et 96. Le volume intérieur du moule 90 correspondant sensiblement à l'empreinte de pied de la préforme en forme de pied 50. De manière alternative, le volume de moulage peut être également délimité entre la surface extérieure de la préforme 50 et une membrane flexible étanche, comprenant une forme creuse sensiblement de pied venant épousant l'ensemble chaussant disposé sur la préforme 50.

On applique alors à l'ensemble chaussant 40 de la chaleur, notamment combinée avec de la vapeur d'eau, afin de thermoformer l'ensemble chaussant 40 à la forme de pied de la préforme 50. La ou les portion(s) thermofusible(s) que comprend la première partie tubulaire tricotée 20, et éventuellement que comprend la seconde partie tubulaire tricotée 30, est/sont fondue(s)/ramollie(s) lors de l'étape de transformation (iv), l'ensemble chaussant 40 est également comprimé contre la surface extérieure de la préforme 50. L'ensemble chaussant 40, toujours sur la préforme 50, est ensuite refroidi, notamment à la température ambiante, et conserve alors la forme de la surface extérieure de la préforme 50. Cette étape de transformation (iv) permet outre, le thermoformage, de solidariser entre elles les première et seconde parties tubulaires tricotées 20 et 30 notamment au moins en partie selon leurs faces interne 23 et externe 31 respectives.

Le composant tubulaire tricotée 10 peut comprendre de manière alternative uniquement la première partie tubulaire tricotée 20. Dans ce cas, l'étape de transformation permet uniquement le thermoformage de la première partie tubulaire tricotée, sans solidarisation. De manière encore alternative, la première partie tubulaire tricotée 20 peut être disposée dans le volume intérieur 38 de la seconde partie tubulaire tricotée 30. La seconde partie tubulaire tricotée forme alors la couche externe de l'ensemble chaussant et la première partie tubulaire tricotée forme la couche interne.

La préforme peut également comprendre des perforations, en particulier ayant un diamètre de 5mm à 10 mm environ, débouchant sur un volume intérieur de la préforme en sorte que les perforations et le volume intérieur de la préforme soient en liaison fluidique. Les performations permettent d'injecter de la valeur d'eau sur l'ensemble chaussant à partir du volume intérieur. Cette disposition permet d'assouplir la tige obtenue.

L'étape de transformation (iv) permet la formation d'une tige 400 dont la partie de semelle 450 est ensuite solidarisée à un élément de semelle 500 pour l'obtention de l'article chaussant 1 représenté à la figure 9. La tige 400 peut ainsi comprendre différents zones tricotées 401 à 406 pour la première partie tubulaire tricotée 20. Les zones 401 à 406 différent de par leurs schémas de mailles, leurs couleurs, leurs élasticités, ou leurs rigidités. Les zones 406 correspondent ainsi à des éléments de renfort unidirectionnels tricotés renforçant les parties médiale et latérale de la tige 400.

L'ouverture de mise à plat représentée sur les figures est une ouverture longitudinale, bien sûr, l'ouverture peut avoir une forme de croix ou d'autre forme du moment que la forme de cette ouverture permet la mise à plat de la partie tubulaire tricotée la comprenant.

## Revendications

1. Procédé de fabrication d'un article chaussant (1) comprenant les étapes de :
(i)- fournir une première partie tubulaire tricotée (20;200) comprenant au moins une portion thermofusible, au moins une partie de semelle (27;270), et au moins une ouverture de mise à plat (29;290) de construction tricotée unitaire avec la première partie tubulaire tricotée (20;200) et s'étendant au moins dans la partie de semelle (27;270), et fournir un ou plusieurs composant(s) fonctionnel(s) (60;70;75) ;
(ii)- disposer, au moins partiellement, la première partie tubulaire (20;200) sensiblement à plat à l'aide de l'ouverture de mise à plat (29;290);
(iii)- fonctionnaliser la première partie tubulaire tricotée (20;200), au moins partiellement, sensiblement à plat, avec un ou plusieurs composant(s) fonctionnel(s) (60;70;75) pour former un ensemble chaussant (40);
(iv)- transformer l'ensemble chaussant (40) préalablement disposé sur une préforme (50) ayant une forme de pied en une tige (400), ladite étape de transformation comprenant thermoformer l'ensemble chaussant (40) selon la forme de pied de la préforme (50), et en ce que la première partie tubulaire tricotée (20;200) est disposée sensiblement à plat lors de l'étape (iii), sur un support (S), en sorte de présenter une portion plane supérieure (42) à fonctionnaliser opposée à une portion plane inférieure (44) comprenant, au moins en partie, ladite au moins une ouverture de mise à plat (29;290).

2. Procédé selon la revendication 1, **caractérisé en ce que** la partie de semelle (27;270) de la première partie tubulaire (20;200) comprend un bord arrière (27b) et un bord avant (27a), et **en ce que** l'ouverture de mise à plat (29;290) s'étend, notamment au moins longitudinalement, entre le bord arrière (27b) et le bord avant (27a).

3. Procédé selon l'une ou l'autre des revendications 1 et 2, **caractérisé en ce que** l'ouverture de mise à plat (29;290) est fermée avant l'étape de transformation (iv) en une tige (400), notamment par couture.

4. Procédé selon l'une quelconque des revendications 1 à 3, **caractérisé en ce qu'**il comprend la fourniture d'une seconde partie tubulaire tricotée (30;300), comprenant éventuellement au moins une portion thermofusible, et **en ce que** l'ensemble chaussant (40) à l'étape (iv) comprend les première et seconde parties tubulaires tricotées (20;200;30;300), au moins en partie, superposées, en liaison avec un ou plusieurs composant(s) fonctionnel(s) (60;70;75).

5. Procédé selon la revendication 4, **caractérisé en ce que** l'étape (iv) de transformation permet la solidarisation, au moins partielle des première et seconde parties tubulaires tricotées entre-elles (20;200;30;300).

6. Procédé de fabrication selon l'une ou l'autre des revendications 4 et 5, **caractérisé en ce qu'**il comprend la disposition d'au moins un composant fonctionnel (60;70) entre la première partie tubulaire tricotée (20;200) et la seconde partie tubulaire tricotée (30;300), notamment lors de l'étape (iii) et/ou lors de l'étape (iv).

7. Procédé de fabrication selon l'une quelconque des revendications 4 à 6, **caractérisé en ce que** la première partie tubulaire tricotée (20;200) forme une couche externe de la tige (400) et la seconde partie tubulaire tricotée (30;300) forme une couche interne de la tige (400).

8. Procédé de fabrication selon l'une quelconque des revendications 4 à 7, **caractérisé en ce qu'**il comprend la fourniture d'un composant tubulaire tricoté (10;100), et **en ce que** la première partie tubulaire tricotée (20;200) et la seconde partie tubulaire tricotée (30;300) sont de construction tricotée unitaire avec le composant tubulaire tricotée (10;100) en sorte de former un élément en une pièce tricotée (15;150).

9. Procédé de fabrication selon l'une quelconque des revendications 4 à 8, **caractérisé en ce que** la première partie tubulaire tricotée (20 ;200) comprend une zone d'ouverture d'introduction du pied (26) et la seconde partie tubulaire tricotée (30 ;300) comprend une zone d'ouverture d'introduction du pied (36), lesdites zones d'introduction d'ouverture du pied (26 ;36) sont superposées.

10. Procédé de fabrication selon l'une quelconque des revendications 4 à 9, **caractérisé en ce que** la seconde partie tubulaire tricotée (30 ;300) comprend une ou plusieurs fil(s) thermofusibles, le rapport de la masse du ou des fil(s) au moins en partie thermofusible(s) sur la masse totale de la seconde partie tubulaire tricotée (30 ;300), est inférieur ou égal à 80%, de préférence inférieur ou égal à 60%, encore de préférence est inférieur ou égal à 40%, notamment inférieur ou égal à 20%.

11. Procédé de fabrication selon l'une quelconque des revendications 1 à 10, **caractérisé en ce que** l'un au moins du ou des composant(s) fonctionnel(s) est choisi parmi : un film polymérique au moins en partie thermofusible, un élément de renfort de talon, un logo, un élément esthétique, un bout dur, un élément textile, un élément de renfort d'une zone de laçage, un élément amortissant, une partie tubulaire tricotée auxiliaire, ou une combinaison de ces derniers.

12. Procédé de fabrication selon l'une quelconque des revendications 1 à 11, **caractérisé en ce que** la première partie tubulaire (20 ;200) tricotée comprend un ou plusieurs fil(s) au moins en partie thermofusible(s), le rapport de la masse du ou des fil(s) au moins en partie thermofusible(s) sur la masse totale de la première partie tubulaire tricotée (20 ;200), est supérieur ou égal à 20%, de préférence supérieur ou égal à 40%, encore de préférence supérieur ou égal à 60%, notamment supérieur ou égal à 80%.

13. Procédé de fabrication selon l'une quelconque des revendications 1 à 12, **caractérisé en ce qu'**un composant fonctionnel, choisi parmi le ou les composant(s) fonctionnel(s), est disposé sur au moins une face choisie parmi : la face externe (21) de la première partie tubulaire tricotée (20;200), la face interne (23) de la première partie tubulaire tricotée (20;200), ou une combinaison de ces dernières.

14. Procédé de fabrication selon l'une quelconque des revendications 1 à 13, **caractérisé en ce qu'**un composant fonctionnel, choisi parmi le ou les composant(s) fonctionnel(s), est un film comprenant au moins un matériau thermofusible.

15. Procédé de fabrication selon la revendication 14, **caractérisé en ce que** après l'étape (iv), ledit film forme un revêtement recouvrant au moins 10%, de préférence au plus 50%, d'une surface extérieure de la tige (400).

16. Procédé selon l'une quelconque des revendications 1 à 15, **caractérisé en ce que** la tige (400) obtenue à l'étape (iv) comprend une partie de semelle (450), et **en ce que** le procédé comprend la solidarisation d'au moins un élément de semelle (500) choisi parmi une semelle intermédiaire, et une semelle d'usure à ladite partie de semelle.

## Patentansprüche

1. Verfahren zur Herstellung eines Schuhartikels (1), umfassend die Schritte:
(i)- Bereitstellen eines ersten gestrickten Schlauchteils (20; 200), der zumindest einen heißschmelzbaren Abschnitt, zumindest einen Sohlenteil (27; 270) und zumindest eine Abflachungsöffnung (29; 290) aus einteiliger Strickkonstruktion mit dem ersten gestrickten Schlauchteil (20; 200) umfasst und sich zumindest in den Sohlenteil (27; 270) erstreckt, und Bereitstellen von einer oder mehreren Funktionskomponente(n) (60; 70; 75),
(ii)- Anordnen des ersten Schlauchteils (20; 200) zumindest teilweise im Wesentlichen flach mit Hilfe der Abflachungsöffnung (29; 290),
(iii)- Funktionalisieren des ersten gestrickten Schlauchteils (20; 200), zumindest teilweise, im Wesentlichen flach, mit einer oder mehreren Funktionskomponente(n) (60; 70; 75), um eine Schuhbaugruppe (40) zu bilden,
(iv)- Umwandeln der zuvor auf einer Vorform (50) mit einer Fußform angeordneten Schuhbaugruppe (40) in ein Obermaterial (400), wobei der Umwandlungsschritt Thermoformen der Schuhbaugruppe (40) gemäß der Fußform der Vorform (50) umfasst, und dass der erste gestrickte Schlauchteil (20; 200) während Schritt (iii) im Wesentlichen flach auf einem Träger (S) angeordnet ist, um einen oberen flachen Abschnitt (42) zum Funktionalisieren gegenüber einem unteren flachen Abschnitt (44), der zumindest teilweise die zumindest eine Abflachungsöffnung (29; 290) umfasst, darzustellen.

2. Verfahren nach Anspruch 1, **dadurch gekennzeichnet, dass** der Sohlenteil (27; 270) des ersten Schlauchteils (20; 200) eine Hinterkante (27b) und eine Vorderkante (27a) umfasst und dass sich die Abflachungsöffnung (29; 290) insbesondere zumindest längs zwischen der Hinterkante (27b) und der Vorderkante (27a) erstreckt.

3. Verfahren nach einem der Ansprüche 1 und 2, **dadurch gekennzeichnet, dass** die Abflachungsöffnung (29; 290) vor dem Umwandlungsschritt (iv) in ein Obermaterial (400) geschlossen wird, insbesondere durch Nähen.

4. Verfahren nach einem der Ansprüche 1 bis 3, **dadurch gekennzeichnet, dass** es Bereitstellen eines zweiten gestrickten Schlauchteils (30; 300) umfasst, der optional zumindest einen heißschmelzbaren Abschnitt umfasst, und dass die Schuhbaugruppe (40) in Schritt (iv) den ersten und den zweiten gestrickten Schlauchteil (20; 200; 30; 300), zumindest teilweise, übereinanderliegend, in Verbindung mit einer oder mehreren Funktionskomponente(n) (60; 70; 75) umfasst.

5. Verfahren nach Anspruch 4, **dadurch gekennzeichnet, dass** der Umwandlungsschritt (iv) Zusammenfügen, zumindest teilweise, des gestrickten ersten und zweiten Schlauchteils (20; 200; 30; 300) miteinander ermöglicht.

6. Verfahren zur Herstellung nach einem der Ansprüche 4 und 5, **dadurch gekennzeichnet, dass** es Anordnen von zumindest einer Funktionskomponente (60; 70) zwischen dem ersten gestrickten Schlauchteil (20; 200) und dem zweiten gestrickten Schlauchteil (30; 300) insbesondere während Schritt (iii) und/oder während Schritt (iv) umfasst.

7. Verfahren zur Herstellung nach einem der Ansprüche 4 bis 6, **dadurch gekennzeichnet, dass** der erste gestrickte Schlauchteil (20; 200) eine Außenschicht des Obermaterials (400) bildet und der zweite gestrickte Schlauchteil (30; 300) eine Innenschicht des Obermaterials (400) bildet.

8. Verfahren zur Herstellung nach einem der Ansprüche 4 bis 7, **dadurch gekennzeichnet, dass** es Bereitstellen einer gestrickten Schlauchkomponente (10; 100) umfasst und dass der erste gestrickte Schlauchteil (20; 200) und der zweite gestrickte Schlauchteil (30; 300) eine gestrickte einteilige Konstruktion mit der gestrickten Schlauchkomponente (10; 100) sind, um ein Element in einem gestrickten Stück (15; 150) zu bilden.

9. Verfahren zur Herstellung nach einem der Ansprüche 4 bis 8, **dadurch gekennzeichnet, dass** der erste gestrickte Schlauchteil (20; 200) einen Öffnungsbereich zum Einführen des Fußes (26) umfasst und der zweite gestrickte Schlauchteil (30; 300) einen Öffnungsbereich zum Einführen des Fußes (36) umfasst, wobei die Öffnungsbereiche zum Einführen des Fußes (26; 36) übereinander liegen.

10. Verfahren zur Herstellung nach einem der Ansprüche 4 bis 9, **dadurch gekennzeichnet, dass** der zweite gestrickte Schlauchteil (30; 300) einen oder mehrere heißschmelzbare Drähte umfasst, wobei das Verhältnis der Masse des oder der Drähte, die zumindest teilweise heißschmelzbar sind, zu der Gesamtmasse des zweiten gestrickten Schlauchteils (30; 300) kleiner als oder gleich 80 %, bevorzugt kleiner als oder gleich 60 %, noch bevorzugter kleiner als oder gleich 40 %, insbesondere kleiner als oder gleich 20 % ist.

11. Verfahren zur Herstellung nach einem der Ansprüche 1 bis 10, **dadurch gekennzeichnet, dass** zumindest eine von der oder den Funktionskomponente(n) ausgewählt ist aus: einem Polymerfilm, der zumindest teilweise heißschmelzbar ist, einem Fersenverstärkungselement, einem Logo, einem ästhetischen Element, einem harten Zeh, einem Textilelement, einem Schnürbereichsverstärkungselement, einem Polsterelement, einem zusätzlichen gestrickten Schlauchteil oder einer Kombination davon.

12. Verfahren zur Herstellung nach einem der Ansprüche 1 bis 11, **dadurch gekennzeichnet, dass** der erste gestrickte Schlauchteil (20; 200) einen oder mehrere Drähte umfasst, die zumindest teilweise heißschmelzbar sind, wobei das Verhältnis der Masse des oder der Drähte, die zumindest teilweise heißschmelzbar sind, zu der Gesamtmasse des ersten gestrickten Schlauchteils (20; 200) größer als oder gleich 20 %, bevorzugt größer als oder gleich 40 %, noch bevorzugter größer als oder gleich 60 %, insbesondere größer als oder gleich 80 % ist.

13. Verfahren zur Herstellung nach einem der Ansprüche 1 bis 12, **dadurch gekennzeichnet, dass** eine Funktionskomponente ausgewählt aus der oder den Funktionskomponente(n) auf mindestens einer Fläche angeordnet ist, ausgewählt aus: der Außenfläche (21) des ersten gestrickten Schlauchteils (20; 200), der Innenfläche (23) des ersten gestrickten Schlauchteils (20; 200) oder einer Kombination davon.

14. Verfahren zur Herstellung nach einem der Ansprüche 1 bis 13, **dadurch gekennzeichnet, dass** eine Funktionskomponente ausgewählt aus der oder den Funktionskomponente(n) ein Film ist, der zumindest ein heißschmelzbares Material umfasst.

15. Verfahren zur Herstellung nach Anspruch 14, **dadurch gekennzeichnet, dass** nach Schritt (iv) der Film eine Beschichtung bildet, die zumindest 10 %, bevorzugt höchstens 50 %, einer Außenoberfläche des Obermaterials (400) bedeckt.

16. Verfahren nach einem der Ansprüche 1 bis 15, **dadurch gekennzeichnet, dass** das Obermaterial (400), das in Schritt (iv) erhalten wird, einen Sohlenteil (450) umfasst, und dass das Verfahren Zusammenfügen von zumindest einem Sohlenelement (500) ausgewählt aus einer Zwischensohle und einer Außensohle mit dem Sohlenabschnitt umfasst.

## Claims

1. A method for manufacturing a footwear article (1) comprising the steps of:
(i)- providing a first knitted tubular part (20;200) comprising at least one fusible portion, at least one sole part (27;270), and at least one flattening opening (29;290) of unitary knitted construction with the first knitted tubular part (20;200) and extending at least in the sole part (27;270), and providing one or more functionalization component(s) (60;70;75);
(ii)- disposing, at least partly, the first tubular part (20;200) substantially flat using the flattening opening (29;290);
(iii)- functionalizing the first knitted tubular part (20;200), at least partly, substantially flat, with one or more functionalization component(s) (60;70;75) to form a footwear assembly (40);
(iv)- transforming the footwear assembly (40) previously disposed on a preform (50) having a foot shape in an upper (400), said transforming step comprising thermoforming the footwear assembly (40) to follow the foot shape of the preform (50), and in that the first knitted tubular part (20;200) is disposed substantially flat during step (iii), on a support (S), such as to present an upper planar portion (42) to be functionalized opposite to a lower planar portion (44) comprising, at least in part, said at least one flattening opening (29;290).

2. The method as claimed in claim 1, **characterized in that** the sole part (27;270) of the first tubular part (20;200) comprises a rear edge (27b) and a front edge (27a), and **in that** the flattening opening (29;290) extends, particularly at least longitudinally, between the rear edge (27b) and the front edge (27a).

3. The method as claimed in any of claims 1 to 2, **characterized in that** the flattening opening (29;290) is closed before the step (iv) of transforming into an upper (400), particularly by sewing.

4. The method as claimed in any of claims 1 to 3, **characterized in that** it comprises the providing of a second knitted tubular part (30;300), optionally comprising at least one fusible portion, and **in that** the footwear assembly (40) in step (iv) comprises the first and second knitted tubular parts (20;200;30;300), at least in part, superimposed, linked to one or more functional component(s) (60;70;75).

5. The method as claimed in claim 4, **characterized in that** the transforming step (iv) allows the at least partial securing of the first and second knitted tubular parts to one another (20;200;30;300).

6. The manufacturing method as claimed in one or the other of claims 4 and 5, **characterized in that** it comprises the layout of at least one functional component (60;70) between the first knitted tubular part (20;200) and the second knitted tubular part (30;300), particularly in step (iii) and/or in step (iv).

7. The manufacturing method as claimed in any of claims 4 to 6, **characterized in that** the first knitted tubular part (20;200) forms an outer layer of the upper (400) and the second knitted tubular part (30;300) forms an inner layer of the upper (400).

8. The manufacturing method as claimed in any of claims 4 to 7, **characterized in that** it comprises the providing of a knitted tubular component (10;100), and **in that** the first knitted tubular part (20;200) and the second knitted tubular part (30;300) are of unitary knitted construction with the knitted tubular component (10;100) such as to form an element made of a knitted piece (15;150).

9. The manufacturing method as claimed in any of claims 4 to 8, **characterized in that** the first knitted tubular part (20;200) comprises an opening area for insertion of the foot (26) and the second knitted tubular part (30;300) comprises an opening area for insertion of the foot (36), said foot insertion opening areas (26;36) are superimposed.

10. The manufacturing method as claimed in any of claims 4 to 9, **characterized in that** the second knitted tubular part (30;300) comprises one or more fusible yarn(s), the ratio of the weight of the at least partly fusible yarn(s) to the total weight of the second knitted tubular part (30;300), is less than or equal to 80%, preferably less than or equal to 60%, still preferably less than or equal to 40%, particularly less than or equal to 20%.

11. The manufacturing method as claimed in any of claims 1 to 10, **characterized in that** at least one of the functional component(s) is chosen from: a polymer film, at least partly fusible, a heel reinforcement element, a logo, an esthetic element, a hard cap, a textile element, a reinforcement element of a lacing area, a shock-absorbing element, an auxiliary knitted tubular part, or a combination thereof.

12. The manufacturing method as claimed in any of claims 1 to 11, **characterized in that** the first knitted tubular part (20;200) comprises one or more at least partly fusible yarn(s), the ratio of the weight of the at least partly fusible yarn(s) to the total weight of the first knitted tubular part, is greater than or equal to 20%, preferably greater than or equal to 40%, still preferably greater than or equal to 60%, particularly greater than or equal to 80%.

13. The manufacturing method as claimed in any of claims 1 to 12, **characterized in that** a functional component, chosen from the functional component(s), is disposed on at least one face chosen from: the outer face (21) of the first knitted tubular part (20;200), the inner face (23) of the first knitted tubular part (20;200), or a combination thereof.

14. The manufacturing method as claimed in any of claims 1 to 13, **characterized in that** a functional component, chosen from the functional component(s), is a film comprising at least one fusible material.

15. The manufacturing method as claimed in claim 14, **characterized in that** after step (iv), said film forms a coating covering at least 10%, preferably at the most 50%, of an outer surface of the upper (400).

16. The manufacturing method as claimed in any of claims 1 to 15, **characterized in that** the upper (400) obtained in step (iv) comprises a sole part (450), and **in that** the method comprises the securing of at least one sole element (500) chosen from a midsole and an outsole to said sole part.
